# EUROPÄISCHE PATENTANMELDUNG

(11) **EP 3 782 511 A1**
(43) Veröffentlichungstag der Anmeldung: **24.02.2021**
(21) Anmeldenummer: 20189286.6
(22) Anmeldetag: 04.08.2020
(51) Int. Cl.: A47B 47/04, A47B 96/20, A47C 5/00, A47C 9/00

(54) **MÖBELSTÜCK MIT CHAOTISCHER STEGSTRUKTUR**

(30) Priorität: 22.08.2019 DE 202019104623 U
(71) Anmelder: Hiller GmbH + Co KG, 74354 Besigheim (DE)
(72) Erfinder: HILLER, Martin, 74354 Besigheim (DE)
(74) Vertreter: Kohler Schmid Möbus Patentanwälte

(57) **Zusammenfassung**

Ein Möbelstück (10) in Form einer selbsttragenden räumlichen Hohlstruktur (9) mit einer Deckplatte (11) sowie mehreren Seitenplatten (12a - 12d), wobei jede der Platten (11, 12a - 12d) aus einer Vielzahl von Stegen (13a-13c) mit dazwischen liegenden Durchbrüchen (14a - 14c) aufgebaut und jeweils längs einer gemeinsamen Kante (15a, 15b) mit mindestens drei benachbarten Platten verbunden ist, wobei die Stege unregelmäßig geformt und in einem chaotischen Muster (16a - 16d) über die Platten verteilt sind, wobei verschiedene Stege unterschiedliche Längen, Breiten, Dicken aufweisen als andere Stege, und wobei die Stege mit jeweils unterschiedlichen Winkeln ihrer Stegachsen (20) bezüglich einer Plattenkante auf der jeweiligen Platten angeordnet sind, ist dadurch gekennzeichnet, dass die Musterung von Stegen mit dazwischen liegenden Durchbrüchen auf allen Platten so gestaltet ist, dass die lokale Musterung jeder Platte an ihren sämtlichen Kanten nahtlos in die jeweilige Musterung der über die Kante mit der Platte verbundenen benachbarten Platte übergeht. Damit können Spannungsspitzen vermieden und die Kraftableitung der Gewichtskraft eines auf dem Möbelstück befindlichen Körpers über die gesamten Seitenplatten abgeleitet werden.

## Beschreibung

Die Erfindung betrifft ein Möbelstück in Form einer Innenkorpus-frei selbsttragenden räumlichen Hohlstruktur ohne Unterkonstruktion mit einer Deckplatte sowie mehreren Seitenplatten, wobei jede der Platten aus einer Vielzahl von Stegen mit dazwischen liegenden Durchbrüchen aufgebaut und jeweils längs einer gemeinsamen Kante mit mindestens drei benachbarten Platten verbunden ist, wobei die Stege unregelmäßig geformt und in einem chaotischen Muster über die Platten verteilt sind, wobei verschiedene Stege unterschiedliche Längen, Breiten, Dicken aufweisen als andere Stege, und wobei die Stege mit jeweils unterschiedlichen Winkeln ihrer Stegachsen bezüglich einer Plattenkante auf der jeweiligen Platte angeordnet sind.

Unter dem Begriff "Kante" an ebenflächig begrenzten Körpern wird in der Regel diejenige Strecke verstanden, an welcher zwei Begrenzungsflächen zusammentreffen. Als (spitze) "Ecken" hingegen werden Treffpunkte mehrerer Kanten im Raum bezeichnet.

### Hintergrund der Erfindung

Die Erfindung betrifft insbesondere Sitzmöbel, vorzugsweise Hocker, mit den zuvor genannten Merkmalen.

Derartige Sitzmöbel sind auf dem Markt erhältlich (siehe Referenzen [1] und [2]). Bei diesen Sitzmöbeln ist an den gemeinsamen Kanten der Seitenplatten ein Rahmen ausgebildet. Die Stege befinden sich auf jeder Seitenplatte innerhalb des Rahmens. Dabei weisen die Stege eine chaotische Stegstruktur auf, die sich über die gesamten Seitenplatten (vgl. Referenz [1]) oder Teile der Seitenplatten oder der Deckplatte (vgl. Referenz [2]) erstrecken.

Hocker mit einem Gitter- oder Strebewerk zur Abstützung der Sitzfläche sind seit Jahrtausenden bekannt, unter anderem aus Ägypten (Referenz [3]). Die Verstrebungen dieser Hocker sind horizontal, vertikal oder diagonal ausgebildet.

Hocker werden für künstlerische Anordnungen verwendet, zum Beispiel in Form von Falthockern aus Aluminiumblech mit stabartig vernetzten, transparenten Strukturen (Referenz [4]) mit zwei Seitenplatten, einer Deckplatte und einer Bodenplatte.

Verstrebungen sind weiter aus im Haushalt verwendeten Gebrauchsgegenständen bekannt, zum Beispiel Wäschekisten (Referenz [5]). Derartige Wäschekisten weisen insbesondere Seitenplatten, Boden- und Deckflächen aus gitterförmigen Strukturen mit quadratischen oder rechteckförmigen Durchbrechungen auf. Die gitterförmigen Strukturen sind dabei regelmäßig ausgebildet.

Derartige regelmäßige gitterförmige Strukturen mit rechteckförmigen Ausnehmungen sind auch bei Hockern bekannt (Referenz [6]). Solche Hocker sind insbesondere in Form eines Würfels ausgebildet.

Auf dem Markt erhältlich sind ferner Hocker und Beistelltische aus Aluminium, die vier Seitenplatten mit gekrümmten, sich überkreuzenden Stegen aufweisen (Referenz [7]). An den gemeinsamen Kanten der Seitenplatten verläuft ein Rahmen, innerhalb dessen auf jeder Seitenplatte die Stege angeordnet sind. Zwischen den Stegen sind unterschiedlich große, aber regelmäßig angeordnete Durchbrechungen ausgebildet.

Im Lambert-Katalog (Referenz [8]) finden sich unter anderem Möbelstücke in Form von Beistelltischen und Hockern. Insbesondere die dort gezeigten "Papua Beistelltische" (S.117) und "Papua Hocker" (S.135) entstehen dadurch, dass sogenannter "Bambussplit", bei dem es sich um ein natürliches, streifenförmiges, nicht einheitliches Material handelt, über einen Korpus geflochten wird. Im Gegensatz dazu weist ein generisches Möbelstück der eingangs definierten Art eine Innenkorpus-frei selbsttragende räumliche Hohlstruktur ohne Unterkonstruktion auf und besteht ausschließlich aus Platten. Diese sind alle aus einer Vielzahl von Stegen mit dazwischen liegenden Durchbrüchen aufgebaut und jeweils längs einer gemeinsamen Kante mit mindestens drei benachbarten Platten verbunden. Derartige Platten oder Kanten weisen weder die Papua Beistelltische" noch der "Papua Hocker" aus Referenz [8] auf.

Korbmöbel, insbesondere Rattan-Hocker und Beistelltische sind auch aus Referenz [9] bekannt. Diese Möbelstücke weisen ebenfalls weder Platten noch Kanten im Sinne des generischen Möbelstücks auf. Auch sind die Rattan-Stege weder unregelmäßig geformt noch in einem chaotischen Muster über die Platten verteilt. Verschiedene Stege weisen auch nicht unterschiedliche Längen, Breiten, Dicken auf als andere Stege, sondern sind im Wesentlichen gleichmäßig geformt. Schließlich sind die Stege der Rattan-Möbel nach Referenz [9] nicht mit jeweils unterschiedlichen Winkeln ihrer Stegachsen bezüglich einer Plattenkante auf der jeweiligen Platte angeordnet und schon von daher nicht mit einem generischen Möbelstück vergleichbar.

Die Hocker, welche eine chaotische Stegstruktur aufweisen (vgl. Referenzen [1] und [2]), zeichnen sich -abgesehen von und zusätzlich zu ihrer ästhetischen Formschöpfung- in ihren faktischen physikalischen Eigenschaften aufgrund dieser chaotischen Stegstruktur durch ein vergleichsweise hohes Flächenträgheitsmoment sowie eine durch diese Struktur hervorgerufene Verminderung von Kraftspitzen aus - zumindest in einem gewissen Umfang.

Nachteilig bei sämtlichen bisher bekannten gattungsgemäßen Möbelstücken, die eine solche chaotische Stegstruktur aufweisen, ist jedoch, dass durch die unterschiedliche Steifigkeit von Rahmen und Stegen im Übergangsbereich von der Rahmenstruktur zur Stegstruktur mögliche Steifigkeitssprünge und damit bei Belastung Spannungsspitzen auftreten, die zu Brüchen der Stege führen können. Weiterhin wird die Gewichtskraft eines Benutzers des Möbelstücks, der auf dem Möbelstück sitzt, weitgehend über den Rahmen abgeleitet, sodass dieser die Hauptbelastung erfährt. Nachteilig ist außerdem, dass dekorative Figuren auf den Seitenflächen durch den Rahmen seitlich abgeschnitten werden.

### Aufgabe der Erfindung

Demgegenüber liegt der vorliegenden Erfindung die -im Detail betrachtet relativ anspruchsvolle- Aufgabe zugrunde, ein gattungsgemäßes Möbelstück mit den eingangs definierten bereitzustellen, welches auf Seitenplatten eine chaotische Stegstruktur aufweist, wobei Spannungsspitzen vermieden werden, wobei jedoch eine auf das Möbelstück einwirkende Gewichtskraft über die gesamten Seitenplatten, nicht nur über einen Rahmen, abgeleitet wird. Es ist weiter Aufgabe der Erfindung, ein solches Möbelstück reproduzierbar mit technischen Mitteln so zu gestalten, dass Figuren und Muster der Seitenflächen -insbesondere auch optisch- nicht seitlich abgeschnitten werden.

### Kurze Beschreibung der Erfindung

Diese Aufgabe wird durch die vorliegende Erfindung auf ebenso überraschend einfache wie wirkungsvolle Weise dadurch gelöst, dass die Musterung von Stegen mit dazwischen liegenden Durchbrüchen auf allen Platten so gestaltet ist, dass die lokale Musterung jeder Platte an ihren sämtlichen Kanten nahtlos in die jeweilige Musterung der über die Kante mit der Platte verbundenen benachbarten Platte übergeht. Durch die nahtlose Fortsetzung der Muster bzw. Musterung von einer Seitenplatte auf eine angrenzende Seitenplatte über eine gemeinsame Kante gibt es keinen Übergang von einem Rahmen zu einer chaotischen, unregelmäßigen Stegstruktur wie bei aus dem Stand der Technik bekannten Möbelstücken. Dadurch werden Steifigkeitssprünge und Spannungsspitzen vermieden, die in einem solchen Übergangsbereich durch die unterschiedliche Steifigkeit des Rahmens und der unregelmäßigen Stegstruktur auftreten können. Die Seitenplatten weisen in verschiedenen Bereichen, insbesondere am Rand, vergleichbare Steifigkeiten auf. Ferner erfolgt die Kraftableitung einer auf das Möbelstück einwirkenden Gewichtskraft über die gesamten Seitenplatten und nicht hauptsächlich über den Rahmen. Weiterhin werden Figuren auf den Seitenflächen nicht durch einen Rahmen unterbrochen oder abgeschnitten, da diese über die Kanten der Seitenflächen fortgeführt werden.

Für die Herstellung des erfindungsgemäß freitragenden hohlen Möbelstücks sind jedoch keinerlei Unterkonstruktionen, insbesondere keine Korpusteile oder Formteile im Inneren erforderlich. Das Möbelstück besteht aus selbsttragenden Platten und ist weder mit einem umwickelten oder aufgeklebten Material umgeben noch mehrschalig aufgebaut.

Aufgrund der oben beschriebenen erfindungsgemäßen technischen Maßnahmen lassen sich aber neben den verbesserten physikalischen Eigenschaften auch neuartige ästhetische Effekte am fertigen Möbelstück erzielen:
Eine Grundidee der vorliegenden Erfindung ist das umlaufende Durchlaufen einer Musterung mit geometrischen oder frei erfundenen Formen über alle Kanten -und übrigens auch Ecken- an einem hohlen Möbelstück mit selbsttragender Konstruktion (egal ob in der Ausführung als Hocker, Kommode oder z.B. räumlicher Bilderrahmen). Mit dieser Lehre der Erfindung kann daher ein konstruktiver räumlicher Körper geschaffen werden, der in seiner optischen Ansicht wegen des Durchlaufens der Musterungen nicht mehr unbedingt in seiner ursprünglichen Raumform, beispielsweise als Quader oder Würfel, wahrgenommen wird, sondern eher als -filigranes- räumliches Muster, wodurch ein "räumliches Gesamt-Bild" der Musterung beim Betrachter ersichtlich wird.

Die Musterung wird in die tragenden Konstruktions-Teile des erfindungsgemäßen Möbelstücks eingeschnitten, gesägt oder graviert, insbesondere mittels Laser-Schneiden oder Laser-Gravieren. Die eigentlichen Muster werden über eine aufwendige relative Anordnung von geometrischen oder frei erfundenen Formen entwickelt und auf ein CAD-Zeichenprogramm übertragen. Eine technische Besonderheit ist dabei je nach Musterung (egal ob bei geometrischen oder frei erfundenen Formen) das Durchlaufen der Musterung an den Verbindungen der Seitenteile zueinander, welche ja, durch die Einzelteil-Form beispielsweise eines Quaders oder Würfels, im Fertigungsprozess in einer "Grundplatte" unterbrochen sind bzw. auseinander liegen. Übrigens kann das fertige Möbelstück auf einer solchen Grund- oder Sockelplatte stehen, muss dies aber nicht zwingend, da eine ausreichende Stabilität auch allein mittels der Seiten- und Deckplatten erreicht werden kann.

Eine von außen her nicht sichtbare mechanische Verbindung der einzelnen Platten kann durch eine entsprechende Verleimung, aber etwa auch durch Kanten- und Eckverbindungen auf der Innenseite des Hohlkörpers, beispielsweise mit Leichtmetall-Winkeln, erzielt werden.

### Bevorzugte Ausführungsformen und Weiterbildungen der Erfindung

Das erfindungsgemäße Möbelstück wird in der Regel aus ebenen, vorzugsweise rechteckigen, insbesondere quadratischen, dreieckigen oder allgemein Platten mit polygonaler Fläche aufgebaut sein. Denkbar sind aber auch Gestaltungen durch Platten mit zumindest teilweise gekrümmter Oberfläche.

Die äußere Raumform des erfindungsgemäßen Möbelstücks wird bei den meisten, besonders den besonders einfach herstellbaren, Ausführungsformen ein Quader, insbesondere ein Würfel sein. Andere geometrische Gestaltungen der Raumform des Möbelstücks sind jedoch ebenfalls durchaus möglich. Durch den oben erwähnten Einsatz von Platten mit gekrümmten Oberflächen lassen sich beispielsweise auch ausbauchende oder konkave, eventuell teilweise gerundete Ausgestaltungen bewirken. Wesentlich für die Erfindung ist allerdings stets das Vorhandensein von Kanten an den Stoßstellen verschiedener Platten.

Eine Klasse von vorteilhaften Ausführungsformen des erfindungsgemäßen Möbelstücks ist dadurch gekennzeichnet, dass das Möbelstück einstückig hergestellt ist. Dadurch wird ein besserer Zusammenhalt der verschiedenen Seitenplatten und der Deckplatte des Möbelstücks bewirkt.

Besonders bevorzugt sind Ausführungsformen des erfindungsgemäßen Möbelstücks, die sich dadurch auszeichnen, dass an den Kanten zwischen zwei benachbarten Platten auf jeder der beiden Flächen eine Gehrung vorgesehen ist, wobei im montierten Zustand des Möbelstücks die Gehrungen benachbarter Platten miteinander fest verbunden sind. Durch derartige Gehrungen wird eine stabile Verbindung durch einen stufenlosen Übergang separater benachbarter Platten ermöglicht.

Die Gehrungen können mit einem 0mm Sonder-Gehrungsschnitt gesägt sein, bei welchem an der Außenfläche der gesägten Gehrung Material einer Dicke zwischen 0,1mm und 0,5mm, vorzugsweise etwa 0,3mm, stehenbleibt. Eine solche Gehrung zeichnet sich durch ein vergleichsweise geringes Gewicht des Materials bei relativ hoher Stabilität aus.

Bei einem Zusammentreffen von mehreren Platten entstehen durch den Gehrungsschnitt an den Kantenenden nach außen weisende, mehr oder weniger spitze räumliche Ecken.

Bei vorteilhaften Ausführungsformen können die Stegachsen durch gerade Linien gebildet sein. Geradlinige Stege lassen sich vergleichsweise einfach herstellen.

Besonders bevorzugt sind auch Ausführungsformen der Erfindung, bei denen die Stegachsen auf gekrümmten Kurven verlaufen, wobei die Stegachsen von verschiedenen Stegen mit jeweils unterschiedlichen lokalen Winkeln am Anfang oder Endes eines Stegs bezüglich einer Plattenkante auf der jeweiligen Platte angeordnet sind. Durch krummlinige Stege lassen sich mehrere Auflagepunkte für einen auf dem Möbelstück befindlichen Körper verbinden, die nicht auf einer Geraden liegen.

Weitere Ausführungsformen der Erfindung sind dadurch gekennzeichnet, dass die Stege so gestaltet sind, dass die von den Stegen mit dazwischenliegenden Durchbrüchen gebildete Musterung geometrische Muster und/oder Pflanzen- und/oder Tier- und/oder Menschenmotive, insbesondere vergrößerte Zellquerschnitt, und/oder Schriftzeichen oder Schriftzüge und/oder Logos und/oder Wort-Bild-Zeichen wiedergibt.

Weitere vorteilhafte Ausführungsformen der Erfindung sind dadurch gekennzeichnet, dass die Deckplatte und die Seitenplatten eine Plattendicke zwischen 4mm und 20mm, vorzugsweise etwa 10mm, aufweisen. Bei einer solchen Plattendicke weist das Möbelstück eine vergleichsweise hohe Stabilität bei vergleichsweise geringem Materialverbrauch auf.

Besonders bevorzugt sind auch Ausführungsformen der Erfindung, bei denen die Deckplatte und die Seitenplatten aus Holz und/oder aus Kunststoff und/oder aus Metall hergestellt sind, vorzugsweise mittels Laserschneide-Verfahren. Durch diese Materialien lässt sich das Möbelstück bei vergleichsweise geringem Gewicht vergleichsweise stabil ausgestalten. Durch das Laserschneideverfahren können komplexe Stegmuster schnell und präzise sowie vergleichsweise kostengünstig hergestellt werden.

Bei weiteren Ausführungsformen des erfindungsgemäßen Möbelstücks weisen die Deckplatte und/oder die Seitenplatten eine oder mehrere Gravuren auf, welche vorzugsweise mittels Lasergravier-Verfahren hergestellt und insbesondere so gestaltet sind, dass zumindest eine der Gravuren ein dreidimensionales Muster erzeugt, wobei die entsprechende lokale Gravur-Musterung einer Platte an ihren sämtlichen Kanten nahtlos in die jeweilige Gravur-Musterung der über die Kante mit dieser Platte verbundenen benachbarten Platte übergeht.

Weitere vorteilhafte Ausführungsformen der Erfindung zeichnen sich dadurch aus, dass an der Basis der räumlichen Hohlstruktur gegenüber der Deckplatte eine Grundplatte vorhanden ist, auf welcher im montierten Zustand des Möbelstücks die Seitenplatten aufstehen. Die Grundplatte sorgt für eine Beabstandung der Seitenplatten von der Bodenfläche und damit für eine geringere Abnutzung der Seitenplatten.

Bei vorteilhaften Ausführungsformen kann die Grundplatte einen randseitig umlaufenden Absatz aufweisen, welcher niedriger angeordnet ist als die Mittelfläche der Grundplatte und auf welchem im montierten Zustand des Möbelstücks die Seitenplatten aufstehen. Durch den Absatz weisen die Seitenplatten in vertikaler und horizontaler Richtung einen Formschluss mit der Grundplatte auf und sind entsprechend stabiler positioniert.

Weitere Ausführungsformen der Erfindung sind dadurch gekennzeichnet, dass das Möbelstück als Sitzmöbel, insbesondere als Hocker oder Stuhl, als Vitrine, als Schrank, als Regal, als Tisch, insbesondere als Stehpult, als Lampenhalter oder Dekorationselement, insbesondere als dreidimensionales Bildnis, ausgestaltet ist.

In den Rahmen der vorliegenden Erfindung fällt außerdem ein Verfahren zur Herstellung eines Möbelstückes der erfindungsgemäßen Art, welches sich dadurch auszeichnet,
- dass aus Platten-Vollmaterial eine einheitliche Ausgangsplatte, vorzugsweise mittels Laserschneide-Verfahren, hergestellt wird, wobei die Ausgangsplatte dann eine Vielzahl von Stegen mit dazwischenliegenden Durchbrüchen aufweist, wobei die Teile der Ausgangsplatte jeweils längs einer gemeinsamen Kante mit mehreren benachbarten Teilen der Ausgangsplatte zusammenhängen, und wobei die Musterung von Stegen mit dazwischen liegenden Durchbrüchen auf allen Plattenteilen so gestaltet ist, dass die lokale Musterung jedes Plattenteils an ihren sämtlichen Kanten nahtlos in die jeweilige Musterung des über die Kante mit dem Plattenteil zusammenhängenden benachbarten Plattenteils übergeht;
- dass das Möbelstück aus den Plattenteilen der zunächst ebenen Ausgangsplatte durch Umbiegen (beziehungsweise Zusammenfügen/ Zusammenklappen) der Plattenteile längs ihrer Kanten in eine räumliche Form aufgerichtet wird;
- und dass die Kanten benachbarter Plattenteile fest miteinander verbunden werden, beispielsweise durch Verleimung.

Bei einem nach einem solchen Verfahren hergestellten Möbelstück werden Steifigkeitssprünge und Spannungsspitzen vermieden. Ferner erfolgt die Kraftableitung einer auf das Möbelstück einwirkenden Gewichtskraft über die gesamten Seitenplatten.

Die Ausarbeitung der Musterung erfolgt in der Regel nach Überlegungen aufgrund der "Design"-Anforderungen. Zunächst werden entsprechende Hand-Skizzen erstellt und mit der gewünschten Grundform des beabsichtigten Möbelstücks in Übereinstimmung gebracht. Am Ende folgt eine Übertragung und Ausarbeitung der Teilung in einem geeigneten CAD-Zeichenprogramm. Die Teile können nicht vor der endgültigen Festlegung, was genau für ein Möbel gebaut werden soll, definiert werden. Es können die Seiten von einem Hocker sein, aber auch z.B. der "Deckel" oder Boden von einem aufrecht stehenden offenen Regal.

Eine bevorzugte Ausführungsform dieses Verfahrens ist dadurch gekennzeichnet, dass längs der Kanten benachbarter Plattenteile Gehrungen angebracht werden, die nach dem Aufrichten der Plattenteile mit den jeweils benachbarten Gehrungen geometrisch zusammenpassen, wobei vorzugsweise die Gehrungsschnitte nicht durch die gesamte Dicke des jeweiligen Plattenteils geführt werden, sondern Kantenstege zwischen benachbarten Plattenteilen stehenbleiben. Durch derartige Gehrungen wird eine stabile Verbindung durch einen stufenlosen Übergang separater benachbarter Platten ermöglicht.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert.
Es zeigen:
- Fig. 1a: eine erste isometrische Ansicht des erfindungsgemäßen Möbelstücks mit einer ersten und zweiten Seitenfläche;
- Fig. 1b: eine zweite isometrische Ansicht des gegenüber Fig. 1a um 90° im Uhrzeigersinn um eine Hochachse verdrehten Möbelstücks;
- Fig. 1c: eine dritte isometrische Ansicht des gegenüber Fig. 1b um 90° im Uhrzeigersinn um eine Hochachse verdrehten Möbelstücks;
- Fig. 2a: eine räumliche Ansicht des Möbelstücks von schräg oben mit zwei teilweise aufgefalteten Seitenflächen;
- Fig. 2b: eine räumliche Ansicht des gegenüber Fig. 2a um 90° im Uhrzeigersinn um eine Hochachse verdrehten Möbelstücks mit drei teilweise aufgefalteten Seitenflächen;
- Fig. 3: eine flachliegende Netzdarstellung des Möbelstücks der Figuren 2a und 2b;
- Fig. 4a: Bereitstellen einer Platte zur Herstellung einer Gehrung;
- Fig. 4b: erster Verfahrensschritt zur Herstellung der Gehrung mit der Platte aus Fig. 4a;
- Fig. 4c: zweiter Verfahrensschritt zur Herstellung der Gehrung;
- Fig. 4d: dritter Verfahrensschritt zur Herstellung der Gehrung;
- Fig. 4e: vierter Verfahrensschritt zur Herstellung der Gehrung;
- Fig. 4f: fertige Gehrung nach den Verfahrensschritten gemäß Fign. 4b-4e.

Die vorliegende Erfindung befasst sich mit einem Möbelstück in Form einer räumlichen Hohlstruktur mit einer Deckplatte und mehreren Seitenplatten.

Die **Figuren 1a bis 1c** zeigen das Möbelstück in verschiedenen isometrischen Ansichten. Die **Figuren 2a** **und** **2b** stellen das Möbelstück mit aufgeklappten Seitenflächen dar. In **Figur 3** ist eine Netzdarstellung des flachliegenden Nutzens für das Möbelstück gezeigt. Die **Figuren 4a bis 4f** illustrieren Verfahrensschritte zur Herstellung einer Gehrung zur Verbindung von Platten des Möbelstücks längs einer gemeinsamen Kante.

Das **Möbelstück 10** ist insbesondere ein Sitzmöbel und umfasst eine **Deckplatte 11** und **Seitenplatten 12a, 12b, 12c, 12d.** Jede der Platten 11, 12a - 12d besteht aus **Stegen 13a, 13b, 13c.** Zwischen den Stegen 13a - 13c befinden sich **Durchbrüche 14a, 14b, 14c.** Die Seitenplatten 12a - 12d sind längs gemeinsamer **Kanten 15a, 15b** mit benachbarten Seitenplatten 12a - 12d verbunden. Die Stege 13a - 13c sind in einem chaotischen, unregelmäßigen **Muster 16a, 16b, 16c, 16d** über die jeweilige Seitenplatte 12a - 12d verteilt. Die Stege 13a - 13c unterscheiden sich voneinander in ihrer Form, Länge, Dicke und/oder Breite. Die Stege 13a - 13c sind mit unterschiedlichen Winkeln ihrer **Stegachsen 20** bezüglich einer Plattenkante 15a, 15b auf der jeweiligen Platte 12a - 12d angeordnet.

Das erfindungsgemäße Möbelstück 10 unterscheidet sich von aus dem Stand der Technik bekannten Möbelstücken vor allem dadurch grundlegend, dass zumindest einige der durch die Stege 13a - 13c gebildeten Muster 16a - 16d an den Kanten 15a, 15b einer Platte 12a - 12d auf eine benachbarte Platte 12a - 12d übergehen bzw. auf der benachbarten Platte 12a - 12d fortgesetzt werden. Ein solcher **Übergang 19** eines Musters 16a, 16b ist zum Beispiel in **Fig. 1a** gezeigt. Die Stegachsen 20 verlaufen auf geraden Linien oder auf gekrümmten Kurven und sind mit unterschiedlichen lokalen Winkeln am Anfang oder Ende eines Stegs bezüglich einer Plattenkante 15a, 15b auf der jeweiligen Platte 12a - 12d angeordnet. Die Seitenplatten 12a - 12d stehen im montierten Zustand jeweils mit einem **Plattenabsatz 24** auf einer Grundplatte (nicht gezeigt) auf.

Das Möbelstück in Form eines Würfels wird über ein Auffalten der Seitenplatten 12a - 12d hergestellt, wie in **Fig. 2a** **und** **2b** gezeigt. Der Übergang der Muster 16a, 16b an den Plattenkanten 15a, 15b ist insbesondere auf allen Seitenplatten 12a - 12d und der Deckplatte 11 ausgebildet, wie in **Fig. 3** gezeigt. Das Möbelstück bildet eine **Hohlstruktur 9.**

Wenn man die später verbundenen Kanten im flachen, auseinandergeklappten Zustand aneinander legt, passen diese zu 100% zusammen; ebenso die Verbindung zwischen der Deckplatte und den Seiten-Teilen.

Durch die durchlaufende Anordnung von geometrischen oder frei erfundenen Formen der Musterung im fertigen zusammengebautem Möbel entsteht ein räumlich durchlaufendes "Bild", das im aufgeklappten Zustand noch nicht als dieses wahrzunehmen ist, wie man etwa aus Fig. 3 ersieht.

Die Platten 12a - 12d sind insbesondere durch **Gehrungen 25** miteinander verbunden. Zur Herstellung der Gehrung 25 wird zunächst eine Platte 12 bereitgestellt, wie in **Fig. 4a** in einer Seitenansicht gezeigt. In die Platte 12 wird ein **erster Gehrungsschnitt 26a** eingefügt, insbesondere mit einer Gehrungssäge (siehe **Fig. 4b**). Anschließend wird in die Platte 12 ein **zweiter Gehrungsschnitt 26b** eingefügt, der zum ersten Gehrungsschnitt 26a in einem 90°-Winkel verläuft (siehe **Fig. 4c**). Das dadurch herausgeschnittene **Plattenstück 27** wird entfernt. Die Platte 12 weist nun eine rechtwinklige **Innenecke 28** auf, wie in **Fig. 4d** gezeigt. Ein **erster und zweiter Plattenteil 29a, 29b** auf beiden Seiten der Innenecke 28 werden aufeinander zu gefaltet (siehe **Fig. 4e**), bis die **Schnittkanten 30a, 30b** der Plattenteile 29a, 29b an der Innenecke 28 aufeinander zu liegen kommen. Damit ist die Gehrung 25 hergestellt (siehe **Fig. 4f**). Die Schnittkanten 30a, 30b der Plattenteile 29a, 29b können durch Verleimen oder durch Dübel noch stabiler miteinander verbunden werden.

### Bezugszeichenliste:

- 9: Hohlstruktur
- 10: Möbelstück
- 11: Deckplatte
- 12a - 12d: Seitenplatten
- 13a - 13c: Stege
- 14a - 14c: Durchbrüche
- 15a, 15b: Kanten
- 16a - 16d: Musterung
- 19: Übergang der Musterung
- 20: Stegachse
- 24: Plattenabsatz
- 25: Gehrung
- 26a, 26b: Gehrungsschnitt
- 27: herausgeschnittenes Plattenstück
- 28: Innenecke
- 29a, 29b: erster und zweiter Plattenteil
- 30a, 30b: Schnittkanten

### Referenzliste

Für die Beurteilung der Patentfähigkeit in Betracht gezogene Publikationen:
[1] https://german.alibaba.com/product-detail/cast-aluminium-Table-cumstool-English-123144421.html?spm=a2700.7724838.2017115.266.59aa36f0B75yWJ
[2] https://www.amazon.com/Plutus-Brands-Metal-Intricate-Design/dp/B00FIXGIMI
[3] https://www.bibelwissenschaft.de
[4] http://www.stefaneberstadt.de/design.html
[5] https://www.otto.de/p/zeller-waeschetruhe-breite-40-cm-171948811/#variation1c1=321662417&variationld=321662417
[6] https://www.connox.de/kategorien/moebel/hocker/kartell-eur-hocker.html?itm=150605&p=100489&pcr=PI&gclid=EAIaIQobChMlkdqur q2C5AIVSOR3Ch3clgigEAQYASABEgKQ5vD BwE
[7] https://german.alibaba.com/product-detail/aluminum-hammered-metal-side-table-stool-50018872515.html
[8] Lambert GmbH: Passion, Lambert-Katalog. 1. Auflage, Erscheinung 08/15; insbesondere pp 117 und 135
[9] Looms: Rattan Hocker Thema. Erscheinung: 17.05.2019, URL: http://web.archive.org/web/20190517050041/http://www.looms.de/ rattan-loom-und-korb-moebel/1009/rattan-hocker-thema [abgerufen am 02.04.2020]

## Patentansprüche

1. Möbelstück (10) in Form einer selbsttragenden räumlichen Hohlstruktur (9) mit einer Deckplatte (11) sowie mehreren Seitenplatten (12a - 12d), wobei jede der Platten (11, 12a - 12d) aus einer Vielzahl von Stegen (13a - 13c) mit dazwischen liegenden Durchbrüchen (14a - 14c) aufgebaut und jeweils längs einer gemeinsamen Kante (15a, 15b) mit mindestens drei benachbarten Platten (11, 12a - 12d) verbunden ist, wobei die Stege (13a - 13c) unregelmäßig geformt und in einem chaotischen Muster (16a - 16d) über die Platten (11, 12a - 12d) verteilt sind, wobei verschiedene Stege (13a - 13c) unterschiedliche Längen, Breiten, Dicken aufweisen als andere Stege (13a - 13c), und wobei die Stege (13a - 13c) mit jeweils unterschiedlichen Winkeln ihrer Stegachsen (20) bezüglich einer Plattenkante (15a, 15b) auf der jeweiligen Platte (11, 12a - 12d) angeordnet sind,
**dadurch gekennzeichnet,**
**dass** die Musterung (16a - 16d) von Stegen (13a - 13c) mit dazwischen liegenden Durchbrüchen (14a - 14c) auf allen Platten (11, 12a - 12d) so gestaltet ist, dass die lokale Musterung (16a - 16d) jeder Platte (11, 12a - 12d) an ihren sämtlichen Kanten (15a, 15b) nahtlos in die jeweilige Musterung (16a - 16d) der über die Kante (15a, 15b) mit der Platte (12a - 12d) verbundenen benachbarten Platte (12a - 12d) übergeht.

2. Möbelstück nach Anspruch 1, **dadurch gekennzeichnet, dass** das Möbelstück einstückig hergestellt ist.

3. Möbelstück nach Anspruch 1, **dadurch gekennzeichnet, dass** an den Kanten (15a, 15b) zwischen zwei benachbarten Platten (11, 12a - 12d) auf jeder der beiden Flächen eine Gehrung (25) vorgesehen ist, wobei im montierten Zustand des Möbelstücks die Gehrungen (25) benachbarter Platten (11, 12a - 12d) miteinander fest verbunden sind.

4. Möbelstück nach Anspruch 3, **dadurch gekennzeichnet, dass** die Gehrungen (25) mit einem 0mm Sonder-Gehrungsschnitt gesägt sind, bei welchem an der Außenfläche der gesägten Gehrung (25) Material einer Dicke zwischen 0,1mm und 0,5mm, vorzugsweise etwa 0,3mm, stehenbleibt.

5. Möbelstück nach einem der Ansprüche 1 bis 4, **dadurch gekennzeichnet, dass** die Stegachsen (20) durch gerade Linien gebildet sind.

6. Möbelstück nach einem der Ansprüche 1 bis 4, **dadurch gekennzeichnet, dass** die Stegachsen auf gekrümmten Kurven verlaufen, wobei die Stegachsen von verschiedenen Stegen mit jeweils unterschiedlichen lokalen Winkeln am Anfang oder Endes eines Stegs bezüglich einer Plattenkante auf der jeweiligen Platte angeordnet sind.

7. Möbelstück nach Anspruch 6, **dadurch gekennzeichnet, dass** die Stege so gestaltet sind, dass die von den Stegen mit dazwischenliegenden Durchbrüchen gebildete Musterung geometrische Muster (16a - 16d) und/oder Pflanzen- und/oder Tier- und/oder Menschenmotive, insbesondere vergrößerte Zellquerschnitt, und/oder Schriftzeichen oder Schriftzüge und/oder Logos und/oder Wort-Bild-Zeichen wiedergibt.

8. Möbelstück nach einem der vorhergehenden Ansprüche, **dadurch gekennzeichnet, dass** die Deckplatte (11) und die Seitenplatten (12a - 12d) eine Plattendicke zwischen 4mm und 20mm, vorzugsweise etwa 10mm, aufweisen.

9. Möbelstück nach einem der vorhergehenden Ansprüche, **dadurch gekennzeichnet, dass** die Deckplatte (11) und die Seitenplatten (12a - 12d) aus Holz und/oder aus Kunststoff und/oder aus Metall hergestellt sind, vorzugsweise mittels Laserschneide-Verfahren.

10. Möbelstück nach einem der vorhergehenden Ansprüche, **dadurch gekennzeichnet, dass** die Deckplatte und/oder die Seitenplatten eine oder mehrere Gravuren aufweisen, welche vorzugsweise mittels Lasergravier-Verfahren hergestellt und insbesondere so gestaltet sind, dass zumindest eine der Gravuren ein 3dimensionales Muster erzeugt, wobei die entsprechende lokale Gravur-Musterung einer Platte an ihren sämtlichen Kanten nahtlos in die jeweilige Gravur-Musterung der über die Kante mit dieser Platte verbundenen benachbarten Platte übergeht.

11. Möbelstück nach einem der vorhergehenden Ansprüche, **dadurch gekennzeichnet, dass** an der Basis der räumlichen Hohlstruktur (9) gegenüber der Deckplatte (11) eine Grundplatte vorhanden ist, auf welcher im montierten Zustand des Möbelstücks (10) die Seitenplatten (12a - 12d) aufstehen.

12. Möbelstück nach Anspruch 11, **dadurch gekennzeichnet, dass** die Grundplatte einen randseitig umlaufenden Absatz aufweist, welcher niedriger angeordnet ist als die Mittelfläche der Grundplatte und auf welchem im montierten Zustand des Möbelstücks (10) die Seitenplatten aufstehen.

13. Möbelstück nach einem der vorhergehenden Ansprüche, **dadurch gekennzeichnet, dass** das Möbelstück (10) als Sitzmöbel, insbesondere als Hocker oder Stuhl, als Vitrine, als Schrank, als Regal, als Tisch, insbesondere als Stehpult, als Lampenhalter oder Dekorationselement, insbesondere als 3D-Bildnis, ausgestaltet ist.

14. Verfahren zur Herstellung eines Möbelstückes (10) nach einem der vorhergehenden Ansprüche, **dadurch gekennzeichnet,**
- **dass** aus Platten-Vollmaterial eine einheitliche Ausgangsplatte, vorzugsweise mittels Laserschneide-Verfahren, hergestellt wird, wobei die Ausgangsplatte dann eine Vielzahl von Stegen (13a - 13c) mit dazwischenliegenden Durchbrüchen (14a - 14c) aufweist, wobei die Teile der Ausgangsplatte jeweils längs einer gemeinsamen Kante (15a, 15b) mit mehreren benachbarten Teilen der Ausgangsplatte zusammenhängen, und wobei die Musterung (16a - 16d) von Stegen (13a - 13c) mit dazwischen liegenden Durchbrüchen (14a - 14c) auf allen Plattenteilen so gestaltet ist, dass die lokale Musterung (16a - 16d) jedes Plattenteils an ihren sämtlichen Kanten (15a, 15b) nahtlos in die jeweilige Musterung (16a - 16d) des über die Kante (15a, 15b) mit dem Plattenteil zusammenhängenden benachbarten Plattenteils übergeht;
- **dass** das Möbelstück (10) aus den Plattenteilen der zunächst ebenen Ausgangsplatte durch Umbiegen der Plattenteile längs ihrer Kanten (15a, 15b) in eine räumliche Form aufgerichtet wird;
- und **dass** die Kanten (15a, 15b) benachbarter Plattenteile fest miteinander verbunden werden, beispielsweise durch Verleimung.

15. Verfahren nach Anspruch 14, **dadurch gekennzeichnet, dass** längs der Kanten (15a, 15b) benachbarter Plattenteile Gehrungen (25) angebracht werden, die nach dem Aufrichten der Plattenteile mit den jeweils benachbarten Gehrungen (25) geometrisch zusammenpassen, wobei vorzugsweise die Gehrungsschnitte (26a, 26b) nicht durch die gesamte Dicke des jeweiligen Plattenteils geführt werden, sondern Kantenstege zwischen benachbarten Plattenteilen stehenbleiben.

## Geänderte Patentansprüche

### Geänderte Patentansprüche gemäss Regel 137(2) EPÜ.

1. Möbelstück (10) in Form einer selbsttragenden räumlichen Hohlstruktur (9) mit einer Deckplatte (11) sowie mehreren Seitenplatten (12a - 12d), wobei jede der Platten (11, 12a - 12d) aus einer Vielzahl von Stegen (13a - 13c) mit dazwischen liegenden Durchbrüchen (14a - 14c) aufgebaut und jeweils längs einer gemeinsamen Kante (15a, 15b) mit mindestens drei benachbarten Platten (11, 12a - 12d) verbunden ist, wobei die Stege (13a - 13c) unregelmäßig geformt und in einem chaotischen Muster (16a - 16d) über die Platten (11, 12a - 12d) verteilt sind, wobei verschiedene Stege (13a - 13c) unterschiedliche Längen, Breiten, Dicken aufweisen als andere Stege (13a - 13c), wobei die Stege (13a - 13c) mit jeweils unterschiedlichen Winkeln ihrer Stegachsen (20) bezüglich einer Plattenkante (15a, 15b) auf der jeweiligen Platte (11, 12a - 12d) angeordnet sind, und wobei die Musterung (16a - 16d) von Stegen (13a - 13c) mit dazwischen liegenden Durchbrüchen (14a - 14c) auf allen Platten (11, 12a - 12d) so gestaltet ist, dass die lokale Musterung (16a - 16d) jeder Platte (11, 12a - 12d) an ihren sämtlichen Kanten (15a, 15b) nahtlos in die jeweilige Musterung (16a - 16d) der über die Kante (15a, 15b) mit der Platte (12a - 12d) verbundenen benachbarten Platte (12a - 12d) übergeht, **dadurch gekennzeichnet,**
**dass** die Deckplatte und/oder die Seitenplatten eine oder mehrere Gravuren aufweisen, und dass zumindest eine der Gravuren ein 3dimensionales Muster erzeugt, wobei die entsprechende lokale Gravur-Musterung einer Platte an ihren sämtlichen Kanten nahtlos in die jeweilige Gravur-Musterung der über die Kante mit dieser Platte verbundenen benachbarten Platte übergeht.

2. Möbelstück nach Anspruch 1, **dadurch gekennzeichnet, dass** das Möbelstück einstückig hergestellt ist.

3. Möbelstück nach Anspruch 1, **dadurch gekennzeichnet, dass** an den Kanten (15a, 15b) zwischen zwei benachbarten Platten (11, 12a - 12d) auf jeder der beiden Flächen eine Gehrung (25) vorgesehen ist, wobei im montierten Zustand des Möbelstücks die Gehrungen (25) benachbarter Platten (11, 12a - 12d) miteinander fest verbunden sind.

4. Möbelstück nach Anspruch 3, **dadurch gekennzeichnet, dass** die Gehrungen (25) mit einem 0mm Sonder-Gehrungsschnitt gesägt sind, bei welchem an der Außenfläche der gesägten Gehrung (25) Material einer Dicke zwischen 0,1mm und 0,5mm, vorzugsweise etwa 0,3mm, stehenbleibt.

5. Möbelstück nach einem der Ansprüche 1 bis 4, **dadurch gekennzeichnet, dass** die Stegachsen (20) durch gerade Linien gebildet sind.

6. Möbelstück nach einem der Ansprüche 1 bis 4, **dadurch gekennzeichnet, dass** die Stegachsen auf gekrümmten Kurven verlaufen, wobei die Stegachsen von verschiedenen Stegen mit jeweils unterschiedlichen lokalen Winkeln am Anfang oder Endes eines Stegs bezüglich einer Plattenkante auf der jeweiligen Platte angeordnet sind.

7. Möbelstück nach Anspruch 6, **dadurch gekennzeichnet, dass** die Stege so gestaltet sind, dass die von den Stegen mit dazwischenliegenden Durchbrüchen gebildete Musterung geometrische Muster (16a - 16d) und/oder Pflanzen- und/oder Tier- und/oder Menschenmotive, insbesondere vergrößerte Zellquerschnitt, und/oder Schriftzeichen oder Schriftzüge und/oder Logos und/oder Wort-Bild-Zeichen wiedergibt.

8. Möbelstück nach einem der vorhergehenden Ansprüche, **dadurch gekennzeichnet, dass** die Deckplatte (11) und die Seitenplatten (12a - 12d) eine Plattendicke zwischen 4mm und 20mm, vorzugsweise etwa 10mm, aufweisen.

9. Möbelstück nach einem der vorhergehenden Ansprüche, **dadurch gekennzeichnet, dass** die Deckplatte (11) und die Seitenplatten (12a - 12d) aus Holz und/oder aus Kunststoff und/oder aus Metall hergestellt sind, vorzugsweise mittels Laserschneide-Verfahren.

10. Möbelstück nach einem der vorhergehenden Ansprüche, **dadurch gekennzeichnet, dass** die Gravuren der Deckplatte und/oder der Seitenplatten mittels Lasergravier-Verfahren hergestellt sind.

11. Möbelstück nach einem der vorhergehenden Ansprüche, **dadurch gekennzeichnet, dass** an der Basis der räumlichen Hohlstruktur (9) gegenüber der Deckplatte (11) eine Grundplatte vorhanden ist, auf welcher im montierten Zustand des Möbelstücks (10) die Seitenplatten (12a - 12d) aufstehen.

12. Möbelstück nach Anspruch 11, **dadurch gekennzeichnet, dass** die Grundplatte einen randseitig umlaufenden Absatz aufweist, welcher niedriger angeordnet ist als die Mittelfläche der Grundplatte und auf welchem im montierten Zustand des Möbelstücks (10) die Seitenplatten aufstehen.

13. Möbelstück nach einem der vorhergehenden Ansprüche, **dadurch gekennzeichnet, dass** das Möbelstück (10) als Sitzmöbel, insbesondere als Hocker oder Stuhl, als Vitrine, als Schrank, als Regal, als Tisch, insbesondere als Stehpult, als Lampenhalter oder Dekorationselement, insbesondere als 3D-Bildnis, ausgestaltet ist.

14. Verfahren zur Herstellung eines Möbelstückes (10) nach einem der vorhergehenden Ansprüche, **dadurch gekennzeichnet,**
- **dass** aus Platten-Vollmaterial eine einheitliche Ausgangsplatte, vorzugsweise mittels Laserschneide-Verfahren, hergestellt wird, wobei die Ausgangsplatte dann eine Vielzahl von Stegen (13a - 13c) mit dazwischenliegenden Durchbrüchen (14a - 14c) aufweist, wobei die Teile der Ausgangsplatte jeweils längs einer gemeinsamen Kante (15a, 15b) mit mehreren benachbarten Teilen der Ausgangsplatte zusammenhängen, und wobei die Musterung (16a - 16d) von Stegen (13a - 13c) mit dazwischen liegenden Durchbrüchen (14a - 14c) auf allen Plattenteilen so gestaltet ist, dass die lokale Musterung (16a - 16d) jedes Plattenteils an ihren sämtlichen Kanten (15a, 15b) nahtlos in die jeweilige Musterung (16a - 16d) des über die Kante (15a, 15b) mit dem Plattenteil zusammenhängenden benachbarten Plattenteils übergeht;
- **dass** das Möbelstück (10) aus den Plattenteilen der zunächst ebenen Ausgangsplatte durch Umbiegen der Plattenteile längs ihrer Kanten (15a, 15b) in eine räumliche Form aufgerichtet wird;
- und **dass** die Kanten (15a, 15b) benachbarter Plattenteile fest miteinander verbunden werden, beispielsweise durch Verleimung.

15. Verfahren nach Anspruch 14, **dadurch gekennzeichnet, dass** längs der Kanten (15a, 15b) benachbarter Plattenteile Gehrungen (25) angebracht werden, die nach dem Aufrichten der Plattenteile mit den jeweils benachbarten Gehrungen (25) geometrisch zusammenpassen, wobei vorzugsweise die Gehrungsschnitte (26a, 26b) nicht durch die gesamte Dicke des jeweiligen Plattenteils geführt werden, sondern Kantenstege zwischen benachbarten Plattenteilen stehenbleiben.
